# NEUE EUROPÄISCHE PATENTSCHRIFT

(11) **EP 3 541 734 B2**
(45) Veröffentlichungstag und Bekanntmachung des Hinweises auf die Entscheidung über den Einspruch: **03.12.2025**
(45) Hinweis auf die Patenterteilung: 22.03.2023
(21) Anmeldenummer: 17794349.5
(22) Anmeldetag: 09.11.2017
(51) Int. Cl.: B66B 5/00

(54) **AUFZUGSKABINE**
ELEVATOR CAR
CABINE D'ASCENSEUR

(30) Priorität: 15.11.2016 EP 16198987
(43) Veröffentlichungstag der Anmeldung: 25.09.2019
(73) Patentinhaber: INVENTIO AG, 6052 Hergiswil (CH)
(72) Erfinder: SCHULER, Christoph, 6343 Rotkreuz (CH)
(74) Vertreter: Inventio AG
(86) Internationale Anmeldenummer: PCT/EP2017/078772
(87) Internationale Veröffentlichungsnummer: WO 2018/091350

(56) Entgegenhaltungen:
- EP-A1- 1 500 623
- EP-A1- 1 925 581
- EP-A2- 0 985 628
- JP-A- 2014 001 073
- JP-A- 2015 196 572

## Beschreibung

Die Erfindung betrifft eine Aufzugskabine gemäss dem Oberbegriff von Anspruch 1.

Aufzugsanlagen zur Beförderung von Personen und Gütern enthalten Aufzugskabinen, die in einem Aufzugsschacht in vertikaler Richtung auf und ab bewegbar sind. Die Kabinen können über Tragmittel, beispielsweise in Form von Tragseilen oder Tragriemen, mittels einer Antriebseinheit bewegt werden.

Für bestimmte Situationen kann es notwendig sein, dass sich eine Person auf ein Dach der Aufzugskabine begibt, um von dort aus die Arbeiten (z.B. Wartungsarbeiten, Inspektion) vorzunehmen. Hierfür ist es erforderlich, dass Personen sich auf dem Aufzugskabinendach sicher aufhalten können. Wenn etwa die Breite eines Spaltes zwischen Kabine und einer angrenzenden Schachtwand zu gross ist, müssen zur Absturzsicherung Balustraden auf dem Kabinendach installiert werden. Derartige Balustraden auf Aufzugskabinendächern sind an sich seit längerer Zeit bekannt und gebräuchlich.

Weiterhin existieren in den meisten Ländern Regularien, die vorschreiben, wann eine Balustrade vorzusehen ist und wie diese grundsätzlich auszugestalten sind. Solche Regularien sind beispielsweise in der europäischen Norm EN81-21 angegeben.

Beispielsweise kann vorgeschrieben sein, dass auf dem Dach der Aufzugskabine eine Balustrade vorzusehen ist, die ausreichend weit vom Dach der Aufzugskabine nach oben übersteht, um eine Person vor dem Bewegen über einen Rand des Dachs hinaus zu bewahren. Eine solche Balustrade sollte je nach Spaltbreite gemäss EN81-21 wenigstens 70 cm oder wenigstens 110 cm über das Dach nach oben abstehen.

Bei Aufzugsanlagen kann es gewünscht sein, den Aufzugsschacht möglichst kurz zu halten. Dem Wunsch nach niederen Schachtkopfhöhen kann die geforderte minimale Höhe der Balustrade entgegenstehen. Bei maschinenraumlosen Aufzügen, bei denen der Antrieb im Schacht angeordnet ist, kann es vorkommen, dass der Antrieb in der Draufsicht die Aufzugskabine überlappt, weshalb konventionelle Balustraden für diese Fälle ungeeignet sein können. Für diese Anwendungen wurden schwenkbar ausgestaltete Balustraden vorgeschlagen, die zwischen einer niedergeklappten Position und einer aufgestellten Position um eine Drehachse verschwenkt werden können. Solche schwenkbar ausgestalteten Balustraden, für die auch die Begriffe "klappbare Balustraden" oder "faltbare Balustraden" in der Fachwelt geläufig sind, sind beispielsweise aus der EP 1 925 581 A1 bekannt geworden.

Die EP 1 925 581 A1 zeigt eine schwenkbar ausgestaltete Balustrade, bei der die Achse zum Bilden der Drehachse für die Schwenkbewegung in einem vertikalen Langloch begrenzt verschiebbar gelagert ist. Zum Aufstellen der Balustrade muss diese geschwenkt und gleichzeitig leicht angehoben werden. Zum Sichern der aufgestellten Position ist an einem dachseitigen Befestigungselement eine nach oben hin offene Aussparung vorgesehen, in die ein an der Balustrade angebrachter Zapfen durch Absenken einführbar ist. Ein Nachteil dieser Balustrade besteht darin, dass die Handhabung relativ schwierig ist und das Aufstellen und Zurückklappen der Balustrade ein gewisses handwerkliches Geschick erfordert.

Es ist daher eine Aufgabe der vorliegenden Erfindung, die Nachteile des Bekannten zu vermeiden und insbesondere eine Aufzugskabine mit einer verbesserten Balustrade, die schwenkbar ausgestaltet ist, zu schaffen. Wenn die Balustrade sich in einer niedergeklappten Position befindet, soll sie einfach aufgestellt und in der aufgestellten Position zuverlässig gesichert werden können.

Diese Aufgabe wird mit einer Aufzugskabine mit den Merkmalen des Anspruchs 1 gelöst. Die Aufzugskabine umfasst eine auf einem Dach der Aufzugskabine angebrachte, schwenkbar ausgestaltete Balustrade. Die schwenkbar ausgestaltete Balustrade ist dabei derart ausgestaltet, dass sie zwischen einer niedergeklappten Position, in der die Balustrade wenigstens abschnittsweise im Wesentlichen horizontal ausgerichtet sein kann, und einer aufgestellten Position, in der die Balustrade im Wesentlichen vertikal ausgerichtet ist, um eine vorzugsweise feste Drehachse wenigstens abschnittsweise verschwenkt werden kann.

Dadurch, dass die Balustrade einen Verriegelungsmechanismus zum Sichern der aufgestellten Position aufweist, mit dem bei einer Schwenkbewegung zum Erstellen der aufgestellten Position die Balustrade über eine Rastverbindung verriegelbar ist, kann eine vorteilhafte Handhabung der Balustrade gewährleistet werden. Die Balustrade lässt sich einfach aufstellen und sichern. Der Verriegelungsmechanismus ist derart ausgestaltet, dass bei der Schwenkbewegung zum Aufstellen der Balustrade die Balustrade dank der Rastverbindung automatisch in der aufgestellten Position fixierbar ist.

In einer ersten Ausführungsform kann die Balustrade aus einem unteren, in Bezug auf die Aufzugskabine ortfesten Teil und aus einem oberen, um die Drehachse beweglichen Teil bestehen. Eine derartige zweiteilige Balustrade ist insbesondere vorteilhaft im Hinblick auf die Personensicherheit. Gegenüber Balustraden, bei denen sich die Drehachsen im Bereich eines Bodens des Kabinendaches bzw. einer Kabinenoberseite befinden, so dass in der niedergeklappten Position der Balustrade Personen auf dem Dach nicht gegen einen Absturz gesichert wären, entfaltet die vorliegende Balustrade selbst in der niedergeklappten Position eine gewisse Schutzwirkung. Denn der untere Teil der Balustrade, der ja nach wie vor nach oben absteht, weist eine Trennwirkung auf und kann eine fallende Person vor einem Absturz in den Schacht bewahren.

Besonders bevorzugt ist der bewegliche Teil der Balustrade in der niedergeklappten Position im Wesentlichen horizontal ausgerichtet. Am ortsfesten Teil der Balustrade kann ein Anschlag angeordnet sein, an dem der bewegliche Teil sich in der niedergeklappten Position abstützt. Der Anschlag kann beispielsweise ein an einem Pfosten des ortsfesten Teils befestigtes Winkelstück oder eine horizontale Abwinklung sein.

Die erwähnte Balustrade mit dem unteren, ortsfesten Teil und dem oberen, beweglichen Teil kann auf wenigstens einer Seite des Daches auf der Aufzugskabine angeordnet sein. Je nach Ausgestaltung des Schachtes können auf den anderen Seiten des Kabinendaches weitere Balustraden vorgesehen werden. Beispielsweise wäre es möglich, neben der erwähnten zweiteiligen Balustrade beispielsweise auf einer gegenüberliegenden Seite des Daches eine konventionelle feste Balustrade vorzusehen, die eine geringere Balustradenhöhe aufweist. Diese zweite Balustrade könnte beispielsweise gleich hoch wie der untere ortsfeste Teil der erstgenannten Balustrade sein.

Der untere ortsfeste Teil der Balustrade kann einen mittleren, horizontal verlaufenden Holm und der obere bewegliche Teil kann einen Handlauf umfassen. Weiterhin kann im Bereich der Dachoberseite eine Fussleiste vorgesehen sein.

Der Verriegelungsmechanismus weist ein Rastelement auf, das zum Sichern der aufgestellten Position mit einem Eingriffsmittel in Eingriff bringbar ist. Zum Entriegeln aus dem Eingriff bzw. aus einer Verriegelungsstellung kann das Rastelement derart bewegt werden, dass das Eingriffsmittel befreit ist, wodurch die Balustrade zurück in die niedergeklappte Position gebracht werden kann. Das Rastelement kann also ein zwischen der erwähnten Verriegelungsstellung und einer Entriegelungsstellung bewegbares Rastelement sein. Beispielsweise kann der Verriegelungsmechanismus ein vertikal in einem dem ortsfesten Teil der Balustrade zugeordneten Pfostenteil unter Vorspannung begrenzt linear verschiebbar oder anderweitig gelagertes Rastelement sein.

Der Verriegelungsmechanismus kann wenigstens eine Feder zum Erzeugen einer Vorspannung für das Rastelement in der Verriegelungsstellung aufweisen. Somit ist das Rastelement mittels der Feder in die Verriegelungsstellung vorgespannt. Dank der Vorspannung kann eine zuverlässige Verriegelung sichergestellt werden.

Vorzugsweise kann die Balustrade einen zweiteiligen Pfosten mit einem in Bezug auf die Aufzugskabine ortsfesten unteren Pfostenteil und einen am unteren Pfostenteil schwenkbar befestigten oberen Pfostenteil umfassen. In der Regel weist die Balustrade zwei solche Pfosten auf. Die beiden Pfosten bilden die seitliche Begrenzung der Balustrade und dienen zur Befestigung des Handlaufs sowie weiterer Leisten wie etwa dem mittleren Holm, der sich in etwa auf halber Höhe befindet. An einem zweiteiligen Pfosten (eventuell sogar an beiden Pfosten) kann der eingangs beschriebene Verriegelungsmechanismus angeordnet sein. Dabei kann das Rastelement vertikal am unteren Pfostenteil begrenzt verschiebbar gelagert sein. Das Eingriffsmittel, mit dem das Rastelement in Eingriff bringbar ist, kann dem oberen Pfostenteil zugeordnet sein.

Im unteren Pfostenteil kann wenigstens eine vertikale schlitzförmige Führung zum Führen des Rastelements vorgesehen sein. Das Rastelement kann beispielsweise wenigstens einen zungenförmigen Führungsabschnitt aufweisen, der durch den Führungsschlitz durchgeführt oder in diesen aufgenommen sein kann.

Der obere Pfostenteil kann eine vorzugsweise flächige, ebene Profilwand umfassen, deren dem Rastelement zugewandte Vorderkante das Eingriffsmittel für den Eingriff mit dem Rastelement in der Verriegelungsstellung bildet. Selbstverständlich werden aber auch andere Ausgestaltungen von Eingriffsmitteln vorstellbar. Beispielsweise kann das Eingriffsmittel durch einen Rasthaken oder einen Rastnocken gebildet werden.

Das Rastelement enthält eine Auflaufflanke, an der das Eingriffsmittel beim Aufstellen bzw. bei der Schwenkbewegung zum Erstellen der aufgestellten Position der Balustrade entlang fahrbar ist. Das Rastelement kann eine Rastnase aufweisen, die am vorderen, dem Eingriffsmittel zugewandten Ende der Auflaufflanke angeordnet ist.

Das Betätigungselement kann wenigstens in der Verriegelungsstellung eine horizontale Handangriffsfläche oder Fussangriffsfläche aufweisen. Ein ergonomisch günstiges Betätigen des Verriegelungsmechanismus zum Lösen der Verriegelungsstellung lässt sich auf diese Weise erzielen.

Das Betätigungselement kann wenigstens in der Verriegelungsstellung horizontal ausgerichtet sein. Auf das horizontal ausgerichtete Betätigungselement kann eine ausreichend grosse Kraft für die Handbetätigung oder Fussbetätigung zum Auslösen des Entriegelungsvorgangs aufgegeben werden.

Für eine einfache Handbetätigung des Betätigungselements oder Fussbetätigung des Betätigungselements ist es vorteilhaft, wenn das Betätigungselement einen um eine Länge von wenigstens 10 cm freistehenden, wenigstens in der Verriegelungsstellung im Wesentlichen horizontalen Hebelabschnitt aufweist.

Das Betätigungselement kann in einer bevorzugten Ausführungsform als Hebel ausgestaltet sein, der begrenzt schwenkbar an einem Pfostenteil gelagert ist. Das als Hebel ausgestaltete Betätigungselement wirkt derart mit dem Rastelement zusammen, dass durch Schwenken des Betätigungselementes das Rastelement verschoben und so in die Entriegelungsstellung gelangt.

Für die einfache und kostengünstige Herstellung kann es vorteilhaft sein, wenn das Rastelement und/oder das Betätigungselement als Biegeteile aus Metallblech ausgestaltet sind.

Ein weiterer Aspekt der Erfindung könnte auf einen Aufzug mit einem Aufzugsschacht und einer darin auf und ab verfahrbaren Aufzugskabine gemäss der vorgängigen Beschreibung gerichtet sein.

Weitere Einzelmerkmale und Vorteile der Erfindung ergeben sich aus der nachfolgenden Beschreibung von Ausführungsbeispielen und aus den Zeichnungen. Es zeigen:
- Fig. 1: eine stark vereinfachte und schematisierte Seitenansicht auf einen Aufzug mit einer erfindungsgemässen Aufzugskabine, auf der eine schwenkbar ausgestaltete Balustrade angeordnet ist,
- Fig. 2: eine vergrösserte Darstellung der Balustrade aus Fig. 1 in einer aufgestellten Position,
- Fig. 3: die Balustrade in niedergeklappter Position,
- Fig. 4: eine perspektivische Darstellung eines Dachs einer Aufzugskabine mit einer schwenkbar ausgestalteten Balustrade in aufgestellter Position gemäss einem weiteren Ausführungsbeispiel,
- Fig. 5: eine perspektivische Ansicht auf einen mit einem Verriegelungsmechanismus zum Sichern der aufgestellten Position ausgerüsteten Pfosten der Balustrade gemäss Fig. 4,
- Fig. 6: eine detaillierte perspektivische Ansicht des Verriegelungsmechanismus (Detail A von Fig. 5), und
- Fig. 7: der Verriegelungsmechanismus von Fig. 6, jedoch aus einer rückseitigen Perspektive.

Fig. 1 zeigt eine insgesamt mit 1 bezeichnete Aufzugsanlage für ein mehrstöckiges Gebäude. Der Aufzug 1 umfasst einen Aufzugsschacht 11, in dem eine Aufzugskabine 1 zum Transport von Personen oder Gütern zu einzelnen Stockwerken vertikal auf und ab bewegbar ist. Die Bewegung der Aufzugskabine 1 erfolgt über mit 13 bezeichnete Tragmittel, die die Kabine 1 in einer 2:1-Aufhängung tragen. Die Tragmittel 13 können dabei ein oder mehrere Tragseile oder Tragriemen sein.

Die mittels eines Antriebs 14 bewegbaren Tragmittel 13 tragen die Kabine 1 und ein Gegengewicht 16. Mit 15 sind Umlenkrollen zum Bilden einer Unterschlingung bezeichnet, über welche die Kabine 1 mit den Tragmitteln 13 verbunden ist. Der beispielhaft einen über einen Elektromotor drehbare Treibscheibe aufweisenden Antrieb 14 ist vorliegend zum Bilden eines maschinenraumlosen Aufzugs an einer Schachtdecke 17 befestigt. Selbstverständlich könnte der Antrieb 14 aber auch an einer Schachtwand 12 befestigt sein. Alternativ zur in Fig. 1 gezeigten prinzipiellen Ausgestaltung des Aufzugs wären auch andere Aufzugstypen und andere Aufhängungs-Konfigurationen denkbar. Bis auf eine spezielle Balustrade 4, die nachfolgend im Detail beschrieben und gezeigt wird, sind alternativ zu der in Fig. 1 gezeigten Aufzugsvariante auch Aufzüge 1 mit anderen Aufhängungs-Konfigurationen und anderen Aufzugstypen denkbar.

Die Kabine 1 umfasst ein Kabinendach 2, das die Kabine 1 nach oben hin abschliesst. Da zwischen der Schachtwand 12 und einer Seitenwand 3 der Kabine 1 ein zu grosser Spalt vorliegt, ist es erforderlich, zur Absturzsicherung die schon erwähnte Balustrade 4 auf dem Kabinendach 2 vorzusehen. Die Balustrade 4 lässt sich von einer in Fig. 1 gezeigten aufgestellten Position in eine niedergeklappte Position überführen. Die entsprechende Schliessbewegung ist mit einem Pfeil s angedeutet. Die Balustrade 4 ist hierzu zweiteilig ausgestaltet und weist einen unteren ortsfesten Teil 5 und einen oberen beweglichen Teil 6 auf. Mit gestrichelten Linien ist der obere Teil 6 in der niedergeklappten Position in Fig. 1 erkennbar.

Im Ausführungsbeispiel gemäss Fig. 1 ist auf dem Dach 2 der Kabine 1 nur eine Balustrade 4 angeordnet bzw. dargestellt. Je nach Kabine und Ausführung des Schachtes könnte die Kabine 1 selbstverständlich auch mehrere, jeweils einer Seite der Kabine 1 zugeordnete Balustraden aufweisen. Diese weiteren Balustraden könnten gleichartig wie die Balustrade 4 ausgestaltet sein oder sie könnten von konventioneller starrer Bauart. Beispielsweise wäre es denkbar, auf der gegenüberliegenden Seite, also derjenigen Seite, die der mit 12' bezeichneten Schachtwand zugewandt ist, wegen des geringeren Spalts zwischen Kabine 1 und Schachtwand 12' eine weniger hohe Balustrade vorzusehen. Diese tiefere Balustrade könnte ohne bewegliche Teile auskommen.

Die Figuren 2 und 3 zeigen eine mögliche Ausgestaltung einer erfindungsgemässen Balustrade 4. Der untere Teil 5 der Balustrade 4 ist fest mit der Kabine 3 verbunden. In der in Fig. 2 gezeigten aufgestellten Position ist der obere Teil 6 der Balustrade dank eines Verriegelungsmechanismus 7 zuverlässig vertikal ausgerichtet und lagemässig gesichert. Der Verriegelungsmechanismus 7 weist ein Rastelement 8 und ein mit diesem zusammenwirkendes Eingriffsmittel 9 auf, die eine Schwenkbewegung des oberen Teils 6 der Balustrade nach innen in s-Richtung verhindern. Eine allfällige Schwenkbewegung des oberen Teils 6 nach außen bzw. zur Gegenseite hin verhindert ein vertikaler Anschlag 33, der am unteren Pfostenteil 22 befestigt ist.

Der obere Teil lässt sich um eine mit R bezeichnete Drehachse, die horizontal und parallel zur Dachkante 35 des Daches 2 verläuft, verschwenken. Die Schwenkbewegung s aus der aufgestellten Position lässt sich nur nach Entsichern des Verriegelungsmechanismus 7 bewerkstelligen. Hierfür muss ein Rastelement 8 des Verriegelungsmechanismus 7 in Richtung des Pfeils e zum Entriegeln des Verriegelungsmechanismus 7 nach unten bewegt werden.

Die Balustrade 4 weist zwei wenigstens in der aufgestellten Position vertikale Pfosten 18 auf, an denen je nach Anforderung horizontale Leisten, wie etwa der mit 19 bezeichnete Handlauf, angebracht sind. Die Pfosten 18 sind jeweils zweiteilig ausgestaltet und weisen einen unteren Pfostenteil 22 und einen oberen, am unteren Pfostenteil um die Drehachse R schwenkbar befestigten oberen Pfostenteil 23 auf.

Der obere Pfostenteil 23 weist am unteren Ende eine stufenartig ausgestaltete Rastaufnahme auf. Diese Rastaufnahme bildet ein Eingriffsmittel 9 für den Eingriff des Rastelements 8. Das Rastelement 24 ist dabei in diesem Ausführungsbeispiel ein Rastnocken, der dem unteren Pfostenteil 22 zugeordnet ist. Das Rastelement 8 wird mittels einer Feder 34 nach oben in die entsprechende Rastaufnahme des Eingriffsmittels 9 gedrückt.

Am Rastelement 8 ist ein Betätigungselement 24 angeordnet, das vom Wartungspersonal oder einer anderen Person auf dem Kabinendach 2 ergriffen werden kann. Über das Betätigungselement 24 wird durch nach unten Ziehen des Rastelements 8 in e-Richtung die Verriegelung des Verriegelungsmechanismus 7 aufgehoben. Nach der erfolgten Entriegelung lässt sich der obere Teil 6 der Balustrade 4 einfach in s-Richtung nach unten schwenken.

In Fig. 3 ist die Balustrade in der niedergeklappten Position dargestellt. In der niedergeklappten Position ist die Balustrade 4 abschnittsweise horizontal ausgerichtet. Der in niedergeklappter Position horizontal verlaufende obere Pfostenteil 23 stützt sich dabei an einem Anschlag 32 ab, der am unteren Pfostenteil 22 angeordnet ist.

Zum Erstellen der aufgestellten Position muss der obere Teil 6 der Balustrade 4 in a-Richtung nach oben geschwenkt werden. Beim Aufstellen in a-Richtung der Balustrade wird dank der Rastverbindung die Balustrade 4 automatisch in der aufgestellten Position gesichert (Fig. 2).

Fig. 4 zeigt eine auf einem Dach 2 eine Aufzugskabine 1 angebrachte, schwenkbar ausgestaltete Balustrade 4 gemäß einem zweiten Ausführungsbeispiel. Die Balustrade 4 weist zwei Pfosten 18, 18' auf. An den unteren Pfostenteilen ist ein mittlerer Holm 20 befestigt, der in etwa auf halber Höhe der Balustrade angeordnet ist. Der Handlauf 19, der den oberen, um die Drehachse R schwenkbaren oberen Pfostenteilen 23, 23' zugeordnet ist, ist in einem oberen Bereich unterbrochen. Die Profilteile für die oberen Handlaufabschnitte 36 und 37 sind über vertikale Profilteile mit einem durchgehenden horizontalen Profil verbunden, das einen unteren Handlaufabschnitt 38 im Bereich der Unterbrechung bildet.

Wie aus Fig. 4 weiter hervorgeht, weist der Pfosten 18 eine Verlängerung auf. Die Verlängerung wird durch ein Profilelement 39 gebildet, das sich am oberen Pfostenteil 23 anschließt. Am freien Ende der Verlängerung 39 ist ein Puffer 40, beispielsweise aus einem Gummi oder einem anderen federnden oder dämpfenden Material, angeordnet. Die Verlängerung 39 mit dem Puffer 40 begrenzt eine mögliche Aufwärtsfahrt der Kabine nach oben hin und definiert in der aufgestellten Position der Balustrade 4 einen Sicherheitsraum für auf dem Kabinendach befindliche Personen.

Vom Verriegelungsmechanismus 7 zum Sichern der aufgestellten Position der Balustrade 4 ist in Fig. 4 ein horizontales Betätigungselement 24 erkennbar, mit dem das Rastelement 8 zum Entriegeln vertikal nach unten verschoben werden kann. Weitere konstruktive Details zur Ausgestaltung des Verriegelungsmechanismus 7 des zweiten Ausführungsbeispiels sind aus den Fig. 5 bis 7 entnehmbar.

Fig. 5 zeigt den mit dem Verriegelungsmechanismus 7 ausgerüsteten Pfosten 18. Das Betätigungselement 24 zum Betätigen des Verriegelungsmechanismus 7 ist schwenkbar um eine Drehachse R2 am unteren Pfostenteil 22 gelagert. Das hebelartige Betätigungselement 24 ist so weit unten angeordnet, dass es händisch betätigt werden kann oder gegebenenfalls auch vom Wartungspersonal per Fuss betätigt werden kann. Die mit L bezeichnete Länge, um die das hebelartige Betätigungselement 24 vorsteht, beträgt idealerweise wenigstens 10 cm. Die Entfernung H2, unterhalb welcher das Betätigungselement 24 in Bezug auf die Drehachse R zum Schwenken der Balustrade angeordnet ist, beträgt daher vorzugsweise wenigstens 10 cm.

Vor allem wenn eine Fussbetätigung vorgesehen ist, sollte die Entfernung (H1) des Betätigungselements 24 zum Dachboden bzw. zur Kabinenoberseite klein gewählt werden. Das Betätigungselement 24 ergibt dann ein vorteilhaftes Fusspedal. Die Höhe H1 sollte in diesem Fall 30 cm oder kleiner sein.

Der Anschlag 32 zum Begrenzen der Schwenkbewegung nach unten für die horizontale niedergeklappte Position wird im Ausführungsbeispiel gemäss Fig. 5 durch eine Abwinklung 24 geschaffen. Diese Abwinklung 24 ist einstückig mit dem aus einem Blech hergestellten unteren Pfostenteil 22 verbunden.

Aus der vergrösserten Detailansicht gemäss Fig. 6 ist entnehmbar, dass zur verschiebbaren Lagerung des Rastelements 8 im unteren Pfostenteil 22 je zwei zungenartige Führungsabschnitte 26 vorgesehen sind, die in vertikalen Schlitzen 25 aufgenommen sind. Die beiden Führungsschlitze 25 ermöglichen eine präzise Führung des Rastelements 8. Das Betätigungselement 24 steht in direktem Kontakt mit den unteren Führungsabschnitten 26 des Rastelements 8. Wird das Betätigungselement 24 nach unten in e'-Richtung verschwenkt, ergibt sich eine translatorische Bewegung des Rastelements 8 nach unten.

Diese Bewegung des Rastelements 8 ist mit dem Pfeil e angedeutet.

Die Feder 34 bewirkt eine Vorspannung des Rastelements 8 in die aufgestellte Position. Dank der Feder 34 ergibt sich eine in Pfeilrichtung f wirkende Rückstellkraft, wodurch beim Aufstellen der Balustrade eine automatische Verrastung stattfindet. Das Zurückschwenken des Betätigungselements 24 in P-Richtung ergibt sich ebenfalls unter Federeinwirkung.

Aus Fig. 7 ist gut erkennbar, wie in der Verriegelungsstellung des Rastelements 8 der obere Pfostenteil 23 lagemässig fixiert ist. Der obere Pfostenteil 23 wird vorliegend aus einem L-förmigen Winkelprofil gebildet, wobei die mit 27 bezeichnete Profilwand des Winkelprofils im Bereich der unteren Profilkante sandwichartig zwischen dem Rastelement 8 und einer einen Anschlag 33 bildenden Wand des unteren Pfostenteils 22 eingefasst ist. Für diese sandwichartige Aufnahme der ein Eingriffsmittel bildenden Profilwand 27 ist im Rastelement eine Aussparung 41 vorgesehen, die an die Profildicke der Profilwand 27 angepasst ist. Die dem Rastelement 8 zugewandte Wand des wenigstens abschnittsweise L-förmigen Profils zum Bilden des unteren Pfostenteils 22 bildet den vertikalen Anschlag 33.

Aus Fig. 7 ist sodann entnehmbar, dass die Feder 34, die vorliegend beispielhaft durch eine Schraubendruckfeder gebildet ist, diagonal verlaufend im Rastelement angeordnet ist. Auf diese Weise hält die Feder 34 das Rastelement 8 zuverlässig im unteren Pfostenteil 22.

## Patentansprüche

1. Aufzugskabine (1) mit einer auf einem Dach (2) der Aufzugkabine (1) angebrachten, schwenkbar ausgestalteten Balustrade (4), die zwischen einer niedergeklappten Position, und einer aufgestellten Position wenigstens abschnittsweise verschwenkt werden kann, **dadurch gekennzeichnet, dass** die Balustrade (4) einen Verriegelungsmechanismus (7) zum Sichern der aufgestellten Position aufweist, mit dem die Balustrade (4) über eine Rastverbindung bei einer Schwenkbewegung zum Erstellen der aufgestellten Position verriegelbar ist, der Verriegelungsmechanismus (7) ein Rastelement (8) aufweist, das zum Sichern der aufgestellten Position mit einem Eingriffsmittel (9) in Eingriff bringbar ist, wobei das Rastelement (8) eine Auflaufflanke (29) enthält, an der das Eingriffsmittel (9, 28) bei der Schwenkbewegung zum Erstellen der aufgestellten Position der Balustrade entlang fahrbar ist.

2. Aufzugskabine (1) nach Anspruch 1, **dadurch gekennzeichnet, dass** die Balustrade (4) aus einem unteren ortsfesten Teil (5) und einem oberen, um eine Drehachse (R) beweglichen Teil (6) besteht.

3. Aufzugskabine (1) nach Anspruch 2, **dadurch gekennzeichnet, dass** der bewegliche Teil (6) der Balustrade (4) in der niedergeklappten Position im Wesentlichen horizontal ausgerichtet ist.

4. Aufzugskabine nach einem der Ansprüche 1 bis 3, **dadurch gekennzeichnet, dass** der Verriegelungsmechanismus (7) wenigstens eine Feder (34) zum Erzeugen einer Vorspannung für das Rastelement (8) in der Verriegelungsstellung aufweist.

5. Aufzugskabine nach einem der Ansprüche 2 bis 4, **dadurch gekennzeichnet, dass** die Balustrade (4) einen zweiteiligen Pfosten (18) mit einem unteren Pfostenteil (22) und einem am unteren Pfostenteil schwenkbar befestigten oberen Pfostenteil (23) umfasst, wobei am Pfosten (18) der Verriegelungsmechanismus (7) angeordnet ist, wobei das Rastelement (8) vertikal am unteren Pfostenteil (22) begrenzt verschiebbar gelagert ist und wobei das Eingriffsmittel (9) dem oberen Pfostenteil (23) zugeordnet ist.

6. Aufzugskabine nach Anspruch 5, **dadurch gekennzeichnet, dass** im unteren Pfostenteil (22) wenigstens eine vertikale Führung (25) zum Führen des Rastelements (8) vorgesehen ist.

7. Aufzugskabine nach Anspruch 4 oder 5, **dadurch gekennzeichnet, dass** der obere Pfostenteil (23) eine Profilwand (27) umfasst, deren dem Rastelement (8) zugewandte Vorderkante (28) das Eingriffsmittel (9) für den Eingriff mit dem Rastelement (8) in der Verriegelungsstellung bildet.

8. Aufzugskabine nach einem der Ansprüche 1 bis 7, **dadurch gekennzeichnet, dass** der Verriegelungsmechanismus (7) ein Betätigungselement (24) zum Entriegeln der Verriegelungsstellung in Form eines Fusspedals oder Handgriffs aufweist.

9. Aufzugkabine (1) nach Anspruch 8, **dadurch gekennzeichnet, dass** das Betätigungselement (24) in einem Abstand (H1) von wenigstens 10 cm, bevorzugt wenigstens 20 cm und besonders bevorzugt wenigstens 30 cm unterhalb einer Drehachse (R) für die Schwenkbewegung der Balustrade (4) angeordnet ist.

10. Aufzugskabine nach Anspruch 8 oder 9, **dadurch gekennzeichnet, dass** das Betätigungselement (24) als Hebel ausgestaltet ist, der begrenzt schwenkbar an einem Pfostenteil (22) gelagert ist.

11. Aufzugskabine nach einem der Ansprüche 8 bis 10, **dadurch gekennzeichnet, dass** das Betätigungselement (24) wenigstens in der Verriegelungsstellung eine horizontale Handangriffsfläche oder eine Fussangriffsfläche (30) aufweist.

12. Aufzugskabine nach einem der Ansprüche 8 bis 11, **dadurch gekennzeichnet, dass** das Betätigungselement (24) einen um eine Länge (L) von wenigstens 10 cm frei stehenden, wenigstens in der Verriegelungsstellung horizontalen Hebelabschnitt aufweist.

13. Aufzugskabine nach einem der Ansprüche 1 bis 12, **dadurch gekennzeichnet, dass** das Rastelement (8) und/oder das Betätigungselement (24) als Biegeteile aus Metallblech ausgestaltet sind.

## Claims

1. Elevator cab (1) comprising a pivotable balustrade (4) that is attached to a roof (2) of the elevator cab (1) and can be pivoted, at least in portions, between a folded-down position and an erected position, **characterized in that** the balustrade (4) comprises a locking mechanism (7) for securing the erected position, by means of which locking mechanism the balustrade (4) can be locked by a latching connection in the event of a pivot movement for establishing the erected position, the locking mechanism (7) comprises a latching element (8) that can be brought into engagement with an engagement means (9) in order to secure the erected position, wherein the latching element (8) comprises a sloped shoulder (29), along which the engagement means (9, 28) can travel during the pivot movement for establishing the erected position of the balustrade.

2. Elevator cab (1) according to claim 1, **characterized in that** the balustrade (4) consists of a lower stationary part (5) and an upper part (6) that is movable about an axis of rotation (R).

3. Elevator cab (1) according to claim 2, **characterized in that** the movable part (6) of the balustrade (4) is oriented substantially horizontally in the folded-down position.

4. Elevator cab according to any of claims 1 to 3, **characterized in that** the locking mechanism (7) comprises at least one spring (34) for generating a preload for the latching element (8) in the locking position.

5. Elevator cab according to any of claims 2 to 4, **characterized in that** the balustrade (4) comprises a two-part post (18) comprising a lower post part (22) and an upper post part (23) that is pivotably fastened to the lower post part, the locking mechanism (7) being arranged on the post (18), the latching element (8) being mounted vertically on the lower post part (22) so as to be displaceable to a limited extend, and the engagement means (9) being assigned to the upper post part (23).

6. Elevator cab according to claim 5, **characterized in that** at least one vertical guide (25) for guiding the latching element (8) is provided in the lower post part (22).

7. Elevator cab according to either claim 4 or claim 5, **characterized in that** the upper post part (23) comprises a profile wall (27), the front edge (28) of which, facing the latching element (8), forms the engagement means (9) for the engagement with the latching element (8) in the locking position.

8. Elevator cab according to any of claims 1 to 7, **characterized in that** the locking mechanism (7) comprises an actuation element (24), in the form of a foot pedal or a handle, for unlocking the locking position.

9. Elevator (1) according to claim 8, **characterized in that**, for the pivot movement of the balustrade (4), the actuation element (24) is arranged at a spacing (H1) of at least 10 cm, preferably at least 20 cm, and particularly preferably at least 30 cm, below an axis of rotation (R).

10. Elevator cab according to either claim 8 or claim 9, **characterized in that** the actuation element (24) is formed as a lever that is mounted on a post part (22) so as to be pivotable to a limited extent.

11. Elevator cab according to any of claims 8 to 10, **characterized in that** the actuation element (24) comprises a horizontal hand contact surface or foot contact surface (30), at least in the locking position.

12. Elevator cab according to any of claims 8 to 11, **characterized in that** the actuation element (24) comprises a lever portion which is horizontal, at least in the locking position, and of which a length (L) of at least 10 cm is self-supporting.

13. Elevator cab according to any of claims 1 to 12, **characterized in that** the latching element (8) and/or the actuation element (24) are formed as bent parts made of sheet metal.

## Revendications

1. Cabine d'ascenseur (1) comportant une balustrade (4) conçue de manière à pouvoir pivoter et montée sur un toit (2) de la cabine d'ascenseur (1), laquelle balustrade peut être pivotée, au moins dans certaines régions, entre une position rabattue et une position relevée, **caractérisée en ce que** la balustrade (4) présente un mécanisme de verrouillage (7) permettant de fixer la position relevée et avec lequel la balustrade (4) peut être verrouillée par l'intermédiaire d'une liaison à encliquetage lors d'un mouvement de pivotement pour l'établissement de la position relevée, le mécanisme de verrouillage (7) présente un élément d'encliquetage (8) qui peut être amené en prise avec un moyen de mise en prise (9) pour la fixation de la position relevée, l'élément d'encliquetage (8) comporte un flanc d'appui (29) le long duquel le moyen de mise en prise (9, 28) peut être déplacé lors du mouvement de pivotement pour l'établissement de la position relevée de la balustrade.

2. Cabine d'ascenseur (1) selon la revendication 1, **caractérisée en ce que** la balustrade (4) est constituée d'une partie inférieure fixe (5) et d'une partie supérieure (6) mobile autour d'un axe de rotation (R).

3. Cabine d'ascenseur (1) selon la revendication 2, **caractérisée en ce que** la partie mobile (6) de la balustrade (4) est orientée sensiblement horizontalement dans la position rabattue.

4. Cabine d'ascenseur selon l'une quelconque des revendications 1 à 3, **caractérisée en ce que** le mécanisme de verrouillage (7) présente au moins un ressort (34) pour la production d'une précontrainte pour l'élément d'encliquetage (8) dans la position de verrouillage.

5. Cabine d'ascenseur selon l'une quelconque des revendications 2 à 4, **caractérisée en ce que** la balustrade (4) comprend un montant (18) en deux parties comportant une partie de montant inférieure (22) et une partie de montant supérieure (23) fixée de manière à pouvoir pivoter à la partie de montant inférieure, le mécanisme de verrouillage (7) étant disposé sur le montant (18), l'élément d'encliquetage (8) étant monté de manière à pouvoir pivoter de manière limitée verticalement sur la partie de montant inférieure (22) et le moyen de mise en prise (9) étant associé à la partie de montant supérieure (23).

6. Cabine d'ascenseur selon la revendication 5, **caractérisée en ce qu'**au moins un guidage vertical (25) permettant de guider l'élément d'encliquetage (8) est prévu dans la partie de montant inférieure (22).

7. Cabine d'ascenseur selon la revendication 4 ou 5, **caractérisée en ce que** la partie de montant supérieure (23) comprend une paroi profilée (27) dont le bord avant (28) tourné vers l'élément d'encliquetage (8) forme le moyen de mise en prise (9) pour la mise en prise avec l'élément d'encliquetage (8) dans la position de verrouillage.

8. Cabine d'ascenseur selon l'une quelconque des revendications 1 à 7, **caractérisée en ce que** le mécanisme de verrouillage (7) présente un élément d'actionnement (24) permettant de déverrouiller la position de verrouillage sous la forme d'une pédale ou d'une poignée.

9. Cabine d'ascenseur (1) selon la revendication 8, **caractérisée en ce que** l'élément d'actionnement (24) est disposé à une distance (H1) d'au moins 10 cm, de préférence d'au moins 20 cm et de manière particulièrement préférée d'au moins 30 cm en dessous d'un axe de rotation (R) pour le mouvement de pivotement de la balustrade (4).

10. Cabine d'ascenseur selon la revendication 8 ou 9, **caractérisée en ce que** l'élément d'actionnement (24) est conçu sous la forme d'un levier qui est monté de manière à pouvoir pivoter de manière limitée sur une partie de montant (22).

11. Cabine d'ascenseur selon l'une quelconque des revendications 8 à 10, **caractérisée en ce que** l'élément d'actionnement (24) présente, au moins dans la position de verrouillage, une surface de support de main ou une surface de support de pied (30) horizontale.

12. Cabine d'ascenseur selon l'une quelconque des revendications 8 à 11, **caractérisée en ce que** l'élément d'actionnement (24) présente une section de levier autonome sur une longueur (L) d'au moins 10 cm et horizontale au moins dans la position de verrouillage.

13. Cabine d'ascenseur selon l'une quelconque des revendications 1 à 11, **caractérisée en ce que** l'élément d'encliquetage (8) et/ou l'élément d'actionnement (24) sont conçus sous forme de pièces pliées en tôle métallique.
